# EUROPÄISCHE PATENTSCHRIFT

(11) **EP 2 835 254 B1**
(45) Veröffentlichungstag und Bekanntmachung des Hinweises auf die Patenterteilung: **19.12.2018**
(21) Anmeldenummer: 14173439.2
(22) Anmeldetag: 23.06.2014
(51) Int. Cl.: B30B 1/18, B30B 11/02, B30B 15/00, B30B 15/06

(54) **Presse zur Herstellung eines Presslings aus pulverförmigen Material**
Press for producing a pressed product from powdered material
Presse destinée à la fabrication d'une pièce pressée en matériau poudreux

(30) Priorität: 22.07.2013 DE 102013012085
(43) Veröffentlichungstag der Anmeldung: 11.02.2015
(73) Patentinhaber: Fette Compacting GmbH, 21493 Schwarzenbek (DE)
(72) Erfinder: Pannewitz, Thomas, 21514 Klein Pampau (DE); Mallon, Stephan, 21527 Kollow (DE)
(74) Vertreter: Hauck Patentanwaltspartnerschaft mbB

(56) Entgegenhaltungen:
- WO-A1-2013/178355
- DE-A1-102011 116 548
- DE-A1-102011 116 552

## Beschreibung

Die Erfindung betrifft eine Presse zur Herstellung eines Presslings aus pulverförmigem Material, umfassend einen Pressenrahmen und eine in dem Pressenrahmen angeordnete Presseinheit mit mindestens einem oberen Pressstempel und/oder mindestens einem unteren Pressstempel sowie mindestens einer Aufnahme für durch den oberen und/oder unteren Pressstempel zu verpressendes pulverförmiges Material, mindestens zwei obere Antriebseinheiten mit jeweils einem oberen elektrischen Antriebsmotor zum Verfahren des oberen Pressstempels in vertikaler Richtung, wobei die oberen Antriebseinheiten jeweils einen durch den jeweiligen elektrischen Antriebsmotor angetriebenen oberen Spindeltrieb mit einer oberen Spindel und einer oberen Spindelmutter umfassen und/oder mindestens zwei untere Antriebseinheiten mit jeweils einem unteren elektrischen Antriebsmotor zum Verfahren des unteren Pressstempels und/oder der Aufnahme in vertikaler Richtung, wobei die unteren Antriebseinheiten jeweils einen durch den jeweiligen elektrischen Antriebsmotor angetriebenen unteren Spindeltrieb mit einer unteren Spindel und einer unteren Spindelmutter umfassen, wobei die oberen Antriebseinheiten über eine sich in horizontaler Richtung erstreckende obere Kraftübertragungsbrücke seitlich versetzt auf den mindestens einen oberen Pressstempel wirken und/oder wobei die unteren Antriebseinheiten über eine sich in horizontaler Richtung erstreckende untere Kraftübertragungsbrücke seitlich versetzt auf den mindestens einen unteren Pressstempel und/oder die Aufnahme wirken.

Eine Presse zur Herstellung eines Presslings aus pulverförmigem Material ist beispielsweise bekannt aus EP 2 479 022 A1. Dabei sind beispielsweise zwischen einem mit zwei parallel entlang einer Vertikalachse wirkenden Antriebsmitteln verbundenen Zwischenglied und den Antriebsmitteln flexible Verbindungsmittel vorgesehen. Weiterhin können flexible Verbindungsmittel zwischen dem Zwischenglied und einer Matrizenplatte oder einem weiteren Zwischenglied vorgesehen sein. Durch die flexiblen Verbindungsmittel sollen Schiefstellungen von entlang der Pressenvertikalachse verfahrbaren und geführten Teile vermieden werden. Insbesondere soll eine weitestgehend synchrone Verfahrbewegung der Antriebe erreicht werden.

In der WO 2013/178355 A1 der Anmelderin wird darüber hinaus vorgeschlagen, zwischen Kraftübertragungsbrücken, an denen Antriebseinheiten seitlich versetzt angreifen, und den Antriebseinheiten sich bei einem Pressvorgang verformende Federelemente anzuordnen. Die Antriebseinheiten können insbesondere Spindeltriebe mit Spindeln und Spindelmuttern umfassen. Durch die Federelemente werden Einflüsse eines Verbiegens von Komponenten der Presse auf das Pressergebnis weitgehend minimiert. Insbesondere werden auf die Spindelmuttern wirkende Biegemomente verringert.

Im Betrieb von Pressen der oben bezeichneten Art kommt es zu erheblichen Biegemomenten auf Antriebskomponenten, insbesondere gegebenenfalls vorgesehene Spindeltriebe. Dies gilt insbesondere, wenn die Antriebe auf gegenüberliegende Seiten einer sich in horizontaler Richtung erstreckenden Kraftübertragungsbrücke wirken. Aufgrund der enormen Presskräfte kann es zu einem merklichen Verbiegen der Kraftübertragungsbrücken und damit zu den angesprochenen Biegemomenten kommen. Diese Problematik wird durch die im Stand der Technik vorgesehenen Federelemente nicht oder zumindest nicht vollständig gelöst.

Ausgehend von dem Stand der Technik lag der Erfindung daher die Aufgabe zugrunde, eine Presse der eingangs genannten Art bereitzustellen, bei der die Auswirkungen von Biegemomenten während des Pressens auf die Antriebe weiter minimiert werden.

Die Erfindung löst die Aufgabe durch den Gegenstand von Anspruch 1. Vorteilhafte Ausgestaltungen finden sich in den abhängigen Ansprüchen, der Beschreibung und den Figuren.

Für eine Presse der eingangs genannten Art löst die Erfindung die Aufgabe dadurch, dass die oberen Spindelmuttern oder mit den oberen Spindelmuttern jeweils verbundene obere Befestigungselemente jeweils durch mindestens ein oberes Ausgleichselement mit der oberen Kraftübertragungsbrücke verbunden sind, wobei die Ausgleichselemente jeweils drehbar an den oberen Spindelmuttern oder den oberen Befestigungselementen einerseits und an der oberen Kraftübertragungsbrücke andererseits gelagert sind und/oder dass die unteren Spindelmuttern oder mit den unteren Spindelmuttern jeweils verbundene untere Befestigungselemente jeweils durch mindestens ein unteres Ausgleichselement mit der unteren Kraftübertragungsbrücke verbunden sind, wobei die Ausgleichselemente jeweils drehbar an den unteren Spindelmuttern oder den unteren Befestigungselementen einerseits und an der unteren Kraftübertragungsbrücke andererseits gelagert sind.

Die erfindungsgemäße Presse besitzt einen Pressenrahmen, der mittels Füßen oder direkt auf dem Untergrund aufsteht. In dem Pressenrahmen ist eine Presseinheit mit mindestens einem oberen Pressstempel und/oder mindestens einem unteren Pressstempel angeordnet. Die Presseinheit besitzt darüber hinaus eine Aufnahme, in die zu verpressendes Pulver vor dem Verpressen durch den oder die Pressstempel gefüllt wird. Bei dem pulverförmigen Material kann es sich beispielsweise um Metall- oder Keramikpulver handeln. Die Aufnahme ist zwischen dem Oberstempel und dem Unterstempel angeordnet. In der Regel umfasst die Presse mindestens einen Ober- und mindestens einen Unterstempel, die in der Aufnahme zum Verpressen des eingefüllten Pulvers zusammenwirken. Es ist jedoch grundsätzlich auch denkbar, eine Verpressung beispielsweise nur von oben mit nur einem Oberstempel vorzunehmen, wenn die Aufnahme einen geschlossenen Boden besitzt.

Die oberen und/oder unteren Pressstempel können an einer oberen bzw. einer unteren Stempelplatte angeordnet sein. Zum vertikalen Bewegen der Ober- und/oder Unterstempel im Zuge des Pressvorgangs sind obere und/oder untere Antriebseinheiten mit oberen und/oder unteren elektrischen Antriebsmotoren vorgesehen. Insbesondere sind mindestens zwei obere Antriebseinheiten und mindestens zwei untere Antriebseinheiten vorgesehen. Die oberen bzw. unteren Antriebseinheiten können symmetrisch auf einander gegenüberliegenden Seiten des Pressenrahmens angeordnet sein. Wie erläutert, können die unteren Antriebseinheiten einen unteren Pressstempel oder eine Aufnahme in vertikaler Richtung antreiben. Es ist also ein Betrieb der Presse sowohl im Ausstoßverfahren möglich, bei der die Aufnahme stationär ist und die Ober- und Unterstempel gegenüber der Aufnahme verfahren werden, als auch im Abzugsverfahren, bei dem der Unterstempel stationär ist und die Aufnahme sowie der Oberstempel verfahrbar sind. Grundsätzlich lässt sich bei der erfindungsgemäßen Presse die Anzahl der Pressachsen und damit der parallel hergestellten Presslinge in weiten Grenzen erhöhen. Die Presseinheit kann ein Modul bilden, welches als Ganzes aus der Presse entnommen und gegen eine andere ebenfalls ein Modul bildende Presseinheit ausgetauscht werden kann. Die Aufnahme kann in einer Matrizenplatte ausgebildet sein. Sie kann fest an dem Pressenrahmen angeordnet sein.

Die oberen Antriebseinheiten wirken über eine beispielsweise balkenförmige obere Kraftübertragungsbrücke seitlich versetzt auf den mindestens einen oberen Pressstempel. Entsprechend wirken die unteren Antriebseinheiten über eine beispielsweise balkenförmige untere Kraftübertragungsbrücke seitlich versetzt auf den mindestens einen unteren Pressstempel und/oder die Aufnahme. Die Antriebseinheiten wirken also dezentral auf die Pressstempel bzw. die Aufnahme. Die Bewegungsrichtung (bzw. Kraftrichtung) der Antriebseinheiten ist in der Regel parallel beabstandet zu der Bewegungsrichtung (bzw. Kraftrichtung) des Oberstempels und des Unterstempels bzw. der Aufnahme. Die Antriebseinheiten greifen also nicht-koaxial an der Presseinheit an. Die Kraftübertragungsbrücken können beispielsweise mittig mit dem oberen Pressstempel bzw. einer den oberen Pressstempel tragenden oberen Stempelplatte bzw. mit dem unteren Pressstempel bzw. einer den unteren Pressstempel tragenden unteren Stempelplatte oder der Aufnahme verbunden sein. Dabei kann zwischen den Kraftübertragungsbrücken und den Pressstempeln bzw. der Aufnahme jeweils mindestens ein weiteres Kraftübertragungselement vorgesehen sein. Natürlich können grundsätzlich auch mehr als zwei, beispielsweise vier obere und/oder mehr als zwei, beispielsweise vier untere Antriebseinheiten vorgesehen sein. In diesem Fall können je zwei Antriebseinheiten an einem Ende der jeweiligen Kraftübertragungsbrücke angreifen.

Die zwei oberen bzw. zwei unteren Antriebseinheiten wirken jeweils synchron auf die obere bzw. untere Kraftübertragungsbrücke. Dazu umfassen die oberen bzw. unteren Antriebseinheiten weiterhin jeweils einen durch den oberen bzw. unteren Antriebsmotor angetriebenen oberen bzw. unteren Spindeltrieb mit einer oberen bzw. unteren Spindel und einer oberen bzw. unteren Spindelmutter. Die oberen bzw. unteren Spindelmuttern sind jeweils mit der oberen bzw. unteren Kraftübertragungsbrücke verbunden, so dass bei einem Verfahren der Spindeln in den Spindelmuttern die obere bzw. untere Kraftübertragungsbrücke gemeinsam mit den jeweiligen Spindelmuttern in Axialrichtung bewegt wird.

Die von den Antriebseinheiten ausgeübte Kraft wird über die jeweilige Kraftübertragungsbrücke auf die Presseinheit übertragen. Aufgrund des versetzten Angreifens der Antriebseinheiten kann es bei den im Zuge des Pressvorgangs auftretenden sehr hohen Kräften zu einem Verbiegen der Kraftübertragungsbrücken kommen, die im Stand der Technik zu einem Biegemoment auf die Spindelmuttern und damit einer Beeinträchtigung der Funktion der Spindeltriebe führen können. Zur Lösung dieses Problems sieht die Erfindung vor, dass die oberen bzw. unteren Spindelmuttern oder mit den oberen bzw. unteren Spindelmuttern jeweils verbundene obere bzw. untere Befestigungselemente jeweils durch mindestens ein oberes bzw. unteres Ausgleichselement mit der oberen bzw. unteren Kraftübertragungsbrücke verbunden sind. Die Ausgleichselemente sind einerseits drehbar an den oberen bzw. unteren Spindelmuttern oder den oberen bzw. unteren Befestigungselementen gelagert. Andererseits sind die Ausgleichselemente drehbar an der oberen bzw. unteren Kraftübertragungsbrücke gelagert. Dabei stellen die Ausgleichselemente insbesondere die ausschließliche Verbindung zwischen den Spindelmuttern bzw. den Befestigungselementen und der jeweiligen Kraftübertragungsbrücke her.

Die Ausgleichselemente können eine längliche Form besitzen und können dann mit gegenüberliegenden Enden drehbar an der jeweiligen Kraftübertragungsbrücke einerseits und an der jeweiligen Spindelmutter bzw. dem jeweiligen Befestigungselement andererseits gelagert sein. Die Ausgleichselemente bilden also ein Doppelgelenk. Die Kraftübertragungsbrücken in Kombination mit jeweils mindestens zwei Doppelgelenken verringern im Vergleich zum Stand der Technik eine Übertragung von im Betrieb auftretenden Biegemomenten auf die Spindeltriebe, insbesondere die Spindelmuttern, weiter. Jede Verkürzung der Kraftübertragungsbrücke aufgrund eines Verbiegens und damit auch eine Verkürzung des Abstandes zwischen den Lagerstellen der Ausgleichselemente an den Kraftübertragungsbrücken wird durch ein Drehen der Ausgleichselemente um die Lagerstellen kompensiert. Durch ein Verbiegen der Kraftübertragungsbrücken entstehende Biegemomente werden also nicht auf die Spindeltriebe, insbesondere die Spindelmuttern, übertragen.

Nach der Entlastung nach Ende des Pressvorgangs bewegen sich die Komponenten in ihre Ausgangslage zurück. Verbleibende Kräfte und Momente auf die Spindelmuttern ergeben sich lediglich über schräge Kraftvektoren/Querkräfte sowie Reibmomente der Drehlager. Die erfindungsgemäßen Ausgleichselemente sind im Wesentlichen nicht flexibel. Anders als im Stand der Technik sind keine flexiblen Elemente erforderlich, sondern der Ausgleich von Kippmomenten erfolgt über das durch die Drehlager ermöglichte Verkippen der Ausgleichselemente.

Die Spindeltriebe erzeugen Drehmomente, insbesondere gegenläufige Drehmomente, die über die Ausgleichselemente auf die Kraftübertragungsbrücke wirken können. Solche Drehmomente sind grundsätzlich unerwünscht. Daher kann eine Drehmomentstütze bzw. Verdrehsicherung vorgesehen sein, die eine Übertragung der Drehmomente auf die Kraftübertragungsbrücken verhindert, eine Durchbiegung der Kraftübertragungsbrücken jedoch zulässt. Als in der Praxis geeignet hat sich zum Beispiel eine mit den Spindelmuttern jeweils verbundene, beispielsweise verschraubte, Versteifungsplatte erwiesen, die beispielsweise in einer horizontalen Ebene angeordnet sein kann. Die Versteifungsplatte kann über ein oder mehrere Abstützelemente mit der Kraftübertragungsbrücke verbunden sein, beispielsweise ebenfalls verschraubt sein.

Wie erwähnt, können die Ausgleichselemente entweder an den Spindelmuttern oder an mit den Spindelmuttern verbundenen Befestigungselementen drehbar gelagert sein. Derartige Befestigungselemente sind optional. Sie können wie die Spindelmuttern scheiben- oder ringförmig ausgebildet sein und zwischen einer jeweiligen Spindelmutter und der jeweiligen Kraftübertragungsbrücke angeordnet sein. Es ist jedoch auch möglich, dass die Spindelmuttern jeweils zwischen einem solchen Befestigungselement und der jeweiligen Kraftübertragungsbrücke angeordnet sind.

Nach einer Ausgestaltung kann vorgesehen sein, dass jede der oberen Spindelmuttern bzw. jedes der mit den oberen Spindelmuttern verbundene obere Befestigungselement jeweils durch zwei obere Ausgleichselemente mit der oberen Kraftübertragungsbrücke verbunden ist und/oder dass jede der unteren Spindelmuttern bzw. jedes der mit den unteren Spindelmuttern verbundene untere Befestigungselement jeweils durch zwei untere Ausgleichselemente mit der unteren Kraftübertragungsbrücke verbunden ist. Die Ausgleichselemente können jeweils auf gegenüberliegenden Seiten der Kraftübertragungsbrücke angeordnet sein. Durch das Vorsehen von vier Ausgleichselementen je Kraftübertragungsbrücke wird die Ausgleichswirkung weiter optimiert.

Die Lagerstellen für die drehbare Lagerung der Ausgleichselemente können im Ruhezustand der Presse, also vor einem Pressvorgang, jeweils in vertikaler Richtung übereinander angeordnet sein. Die drehbare Lagerung der Ausgleichselemente erfolgt also an vertikal übereinander angeordneten Abschnitten der jeweiligen Kraftübertragungsbrücken und der jeweiligen Spindelmuttern bzw. Befestigungselemente. Kommt es im Zuge des Verpressens zu einem Verbiegen der Kraftübertragungsbrücken, verkippen die Ausgleichselemente, so dass die Lagerstellen nunmehr entlang einer unter einem Winkel zur Vertikalen verlaufenden Linie angeordnet sind. Es ergibt sich eine besonders gleichmäßige Ausgleichswirkung.

Grundsätzlich sind beliebige Drehlager für die Ausgleichselemente denkbar. Beispielsweise kann die drehbare Lagerung der Ausgleichselemente jeweils durch Wälzlager oder Gleitlager erfolgen. Die Drehlager können jeweils Lagerbolzen umfassen, die an der jeweiligen Kraftübertragungsbrücke und der jeweiligen Spindelmutter bzw. dem jeweiligen Befestigungselement befestigt sind. An den Ausgleichselementen können dann zu den Lagerbolzen korrespondierende Lager vorgesehen sein. Es ist jedoch auch eine kinematische Umkehr möglich, bei der die Lagerbolzen an den Ausgleichselementen ausgebildet sind und die Lager entsprechend an den Kraftübertragungsbrücken und den Spindelmuttern bzw. den Befestigungselementen.

Weiterhin können die mindestens zwei oberen Antriebseinheiten an gegenüberliegenden Enden der oberen Kraftübertragungsbrücke angreifen. Entsprechend können die mindestens zwei unteren Antriebseinheiten an gegenüberliegenden Enden der unteren Kraftübertragungsbrücke angreifen. Diese Ausgestaltung ist für den Pressvorgang besonders gut geeignet. Andererseits wirken dabei besonders hohe Biegemomente auf die Kraftübertragungsbrücke, die erfindungsgemäß jedoch durch die Ausgleichselemente sicher ausgeglichen werden können.

Nach einer weiteren Ausgestaltung kann vorgesehen sein, dass die oberen Spindeln und/oder die oberen Spindelmuttern und/oder die oberen Befestigungselemente die obere Kraftübertragungsbrücke in einem Ruhezustand der Presse und während eines Pressvorgangs nicht berühren und/oder dass die die unteren Spindeln und/oder die unteren Spindelmuttern und/oder die unteren Befestigungselemente die untere Kraftübertragungsbrücke in einem Ruhezustand der Presse und während eines Pressvorgangs nicht berühren. Es ist bei dieser Ausgestaltung also ein Verbiegen der jeweiligen Kraftübertragungsbrücke zumindest bis zu einer bestimmten Grenze möglich, ohne dass die jeweilige Kraftübertragungsbrücke mit der Spindel und/oder der ihr benachbarten Spindelmutter bzw. soweit vorhanden mit dem ihr benachbarten Befestigungselement in direkten Kontakt kommt. Ein solcher Kontakt würde zu einem Übertragen der Biegemomente auf die Spindelmutter und damit möglicherweise zu einem Verkippen der Spindeltriebe führen. Durch geeignete konstruktive Ausgestaltung der Pressenkomponenten kann die angesprochene Grenze des Verbiegens der jeweiligen Kraftübertragungsbrücke so gewählt werden, dass auch während der im Rahmen eines Pressvorgangs auftretenden Kräfte keine unerwünschte Berührung der Komponenten und damit ein Kippmoment auf die Spindeltriebe erfolgt.

Es kann vorgesehen sein, dass zwischen einer Unterseite oder einer Oberseite der oberen Kraftübertragungsbrücke und einer Oberseite bzw. einer Unterseite der oberen Spindelmuttern bzw. der oberen Befestigungselemente ein Freiraum gebildet ist und/oder dass zwischen einer Unterseite oder einer Oberseite der unteren Kraftübertragungsbrücke und einer Oberseite bzw. einer Unterseite der unteren Spindelmuttern bzw. der unteren Befestigungselemente ein Freiraum gebildet ist. Der Freiraum ist dabei zwischen den jeweils direkt zu der Kraftübertragungsbrücke benachbarten Komponenten gebildet. Dies kann wie oben erläutert die jeweilige Spindelmutter sein. Es kann jedoch auch ein mit der Spindelmutter verbundenes Befestigungselement sein.

Nach einer weiteren Ausgestaltung kann vorgesehen sein, dass die obere Kraftübertragungsbrücke an ihren gegenüberliegenden Enden jeweils eine jeweils eine obere Spindel aufnehmende zylindrische Durchgangsbohrung besitzt, wobei zwischen den Innenseiten der Durchgangsbohrungen der oberen Kraftübertragungsbrücke und den Außenseiten der oberen Spindeln jeweils ein ringförmiger Spalt gebildet ist und/oder dass die untere Kraftübertragungsbrücke an ihren gegenüberliegenden Enden jeweils eine jeweils eine untere Spindel aufnehmende zylindrische Durchgangsbohrung besitzt, wobei zwischen den Innenseiten der Durchgangsbohrungen der unteren Kraftübertragungsbrücke und den Außenseiten der unteren Spindeln jeweils ein ringförmiger Spalt gebildet ist.

Nach einer diesbezüglich alternativen Ausgestaltung kann vorgesehen sein, dass mit den oberen Spindelmuttern jeweils ein zylindrischer oberer Ansatz verbunden ist, wobei die obere Kraftübertragungsbrücke an ihren gegenüberliegenden Enden jeweils eine jeweils einen oberen Ansatz aufnehmende zylindrische Durchgangsbohrung besitzt, wobei zwischen den Innenseiten der Durchgangsbohrungen der oberen Kraftübertragungsbrücke und den Außenseiten der oberen Ansätze jeweils ein ringförmiger Spalt gebildet ist und/oder dass mit den unteren Spindelmuttern jeweils ein zylindrischer unterer Ansatz verbunden ist, wobei die untere Kraftübertragungsbrücke an ihren gegenüberliegenden Enden jeweils eine jeweils einen unteren Ansatz aufnehmende zylindrische Durchgangsbohrung besitzt, wobei zwischen den Innenseiten der Durchgangsbohrungen der unteren Kraftübertragungsbrücke und den Außenseiten der unteren Ansätze jeweils ein ringförmiger Spalt gebildet ist.

Bei den beiden letztgenannten Ausgestaltungen bilden die Enden der Kraftübertragungsbrücken jeweils Lagerabschnitte mit zylindrischen Durchgangsbohrungen. Die Durchmesser der zylindrischen Durchgangsbohrungen sind bei diesen Ausgestaltungen um einen vorgegebenen Wert größer als die Durchmesser der (zylindrischen) Spindeln bzw. der zylindrischen Ansätze der Spindelmutter. Hierdurch wird der ringförmige Spalt gebildet.

Bei den vorgenannten Ausgestaltungen bestehen umlaufend um die Spindeln bzw. um die Ansätze der Spindelmuttern und zwischen den Spindelmuttern bzw. Befestigungselementen und den Kraftübertragungsbrücken Freiräume. Es handelt sich dabei um besonders praxisgemäße Ausgestaltungen, um die vorerwähnten Berührungen im Betrieb sicher zu vermeiden. Die Spalte bzw. Freiräume können entsprechend groß genug gewählt werden, so dass auch eine im Zuge des Verpressens maximal auftretende Verbiegung der Kraftübertragungsbrücke nicht zu einer unerwünschten Berührung und damit einem Kippmoment auf die Spindeltriebe führt. Die Freiräume zwischen den Kraftübertragungsbrücken und den Spindelmuttern bzw. den Befestigungselementen können zum Beispiel eine Breite von 1 bis 10 mm, vorzugsweise 2 bis 5 mm, besitzen. Entsprechend können die ringförmigen Spalte zwischen den Spindeln bzw. den zylindrischen Ansätzen der Spindelmuttern und den zylindrischen Durchgangsbohrungen der Kraftübertragungsbrücken eine Breite von 1 bis 10 mm, vorzugsweise 2 bis 5 mm, besitzen.

Der Pressenrahmen kann gemäß einer besonders praxisgemäßen Ausgestaltung eine obere und eine untere Halteplatte aufweisen, die durch mehrere vertikale Abstandhalter miteinander verbunden sind. Hierdurch wird eine besonders hohe Stabilität erreicht. Die Antriebsmotoren der oberen Antriebseinheiten können weiterhin an der oberen Halteplatte des Pressenrahmens befestigt sein und die Antriebsmotoren der unteren Antriebseinheiten können an der unteren Halteplatte des Pressenrahmens befestigt sein. Die Antriebsmotoren sind also an dem Pressenrahmen angeordnet, so dass sie sich bei einer vertikalen Bewegung der Pressstempel bzw. der Aufnahme nicht in vertikaler Richtung mitbewegen. Hierdurch wird die Stabilität erhöht und das Pressergebnis verbessert. Zwischen der oberen und unteren Halteplatte des Pressenrahmens kann ein an den vertikalen Abstandhaltern des Pressenrahmens angeordnetes Tragelement vorgesehen sein. Das Tragelement kann beispielsweise einstückig ausgebildet sein. Die Aufnahme kann an dem Tragelement angeordnet sein. Wie bereits erwähnt, kann die Aufnahme in einer Matrizenplatte ausgebildet sein. Die Matrizenplatte kann separat von dem Tragelement ausgebildet sein und zum Beispiel an dem Tragelement befestigt sein. Die Ober- und Unterstempel können dann relativ zu dem Tragelement und damit zu der Matrizenplatte mit der Aufnahme beweglich sein. Für eine besonders hohe Stabilität kann das Tragelement eine U-Form besitzen, die in einer senkrecht zur Längsachse des Pressenrahmens orientierten Ebene, insbesondere einer horizontalen Ebene, liegt.

Ausführungsbeispiele der Erfindung werden nachfolgend anhand von Figuren näher erläutert. Es zeigen schematisch:
- Fig. 1: eine erfindungsgemäße Presse in einer perspektivischen Ansicht,
- Fig. 2: ein Detail der in Fig. 1 gezeigten Presse in einem ersten Betriebszustand,
- Fig. 3: das Detail aus Fig. 2 in einem zweiten Betriebszustand,
- Fig. 4: eine ausschnittsweise vergrößerte Darstellung eines Teils der Darstellung aus Fig. 2.

Soweit nichts anderes angegeben ist, bezeichnen in den Figuren gleiche Bezugszeichen gleiche Gegenstände. Die erfindungsgemäße Presse besitzt einen Pressenrahmen 10 mit einer oberen Halteplatte 12 und einer unteren Halteplatte 14. Über in dem gezeigten Beispiel vier in vertikaler Richtung verlaufende Abstandhalter 16 sind die oberen und unteren Halteplatten 12, 14 miteinander und mit einem zwischen der oberen und unteren Halteplatte 12, 14 etwa mittig angeordneten Tragelement 18 verbunden. Das Tragelement 18 ist in dem gezeigten Beispiel einstückig ausgebildet und besitzt eine in einer horizontalen Ebene, einer Anordnungs- und Erstreckungsebene, liegendes U-Profil. Die untere Halteplatte 14 steht über vier Stützbeine 20 auf dem Untergrund auf. Die Presse besitzt darüber hinaus eine obere Stempelplatte 22 mit einem nicht gezeigten Oberstempel und eine untere Stempelplatte 24 mit einem ebenfalls nicht gezeigten Unterstempel. Zwischen der oberen Stempelplatte 22 und der unteren Stempelplatte 24 ist in dem gezeigten Beispiel eine Matrizenplatte 26 angeordnet mit einer nicht gezeigten Aufnahme für durch die Ober- und Unterstempel zu verpressendes Pulver, beispielsweise Metall- oder Keramikpulver. Die obere Stempelplatte 22, die untere Stempelplatte 24 und die Matrizenplatte 26 sind in dem gezeigten Beispiel über vier vertikale Führungssäulen 28 miteinander verbunden. Die Matrizenplatte 26 ist in dem gezeigten Beispiel an dem Tragelement 18 direkt befestigt.

Die erfindungsgemäße Presse umfasst darüber hinaus zwei obere Antriebseinheiten zum vertikalen Verfahren der oberen Stempelplatte 22 und zwei untere Antriebseinheiten zum vertikalen Verfahren der unteren Stempelplatte 24. Die oberen und unteren Antriebseinheiten sind jeweils auf gegenüberliegenden Seiten des Pressenrahmens 10 angeordnet. Die oberen Antriebseinheiten umfassen jeweils einen auf der oberen Halteplatte 12 angeordneten oberen elektrischen Antriebsmotor 30, 31 und jeweils einen oberen Spindeltrieb. Die oberen Spindeltriebe umfassen jeweils ein oberes Festlager 32, 33, die jeweils direkt an der Oberseite des Tragelements 18 befestigt sind. Die elektrischen oberen Antriebsmotoren 30, 31 treiben jeweils eine axial feststehende obere Spindel 34, 35 drehend an. Auf den oberen Spindeln 34, 35 ist jeweils eine obere Spindelmutter 36, 37 axial beweglich angeordnet. Bei einer Drehung der oberen Spindeln 34, 35 kommt es somit zu einer axialen Bewegung der jeweiligen oberen Spindelmutter 36, 37. Die oberen Spindelmuttern 36, 37 sind in unten noch näher zu erläuternder Weise an gegenüberliegenden Enden einer oberen balkenförmigen Kraftübertragungsbrücke 38 befestigt, die mittig über ein weiteres Kraftübertragungselement 40 mit der oberen Stempelplatte 22 verbunden ist. Die oberen Antriebseinheiten mit ihren oberen Antriebsmotoren 30, 31 wirken über die Kraftübertragungsbrücke 38 also seitlich versetzt auf die obere Stempelplatte 22 und damit den Oberstempel.

Der Aufbau der beiden unteren Antriebseinheiten ist insoweit identisch zu dem Aufbau der beiden oberen Antriebseinheiten. So weisen die unteren Antriebseinheiten jeweils einen an der unteren Halteplatte 14 angeordneten unteren elektrischen Antriebsmotor 42, 43 auf, die jeweils eine axial feststehende untere Spindel 44, 45 drehend antreiben. Jeweils ein unteres Festlager 46, 47 der unteren Spindeln 44, 45 ist an der Unterseite des Tragelements 18 direkt befestigt. Wiederum ist auf den unteren Spindeln 44, 45 jeweils eine axial bewegliche untere Spindelmutter 50, 51 angeordnet. Die unteren Spindelmuttern 50, 51 sind wiederum an gegenüberliegenden Enden einer unteren balkenförmigen Kraftübertragungsbrücke 52 angeordnet, die über ein weiteres Kraftübertragungselement 54 mittig mit der unteren Stempelplatte 24 verbunden ist. Treiben die unteren elektrischen Antriebsmotoren 42, 43 die unteren Spindeln 44, 45 drehend an, kommt es wiederum zu einer axialen Bewegung der unteren Spindelmuttern 50, 51, die in noch zu erläuternder Weise über die untere Kraftübertragungsbrücke 52 und das Kraftübertragungselement 54 auf die untere Stempelplatte 24 übertragen wird, so dass diese in vertikaler Richtung bewegt wird. Wiederum wirken die unteren Antriebseinheiten mit ihren unteren Antriebsmotoren 42, 43 also über die untere Kraftübertragungsbrücke 52 seitlich versetzt auf die untere Stempelplatte 24 und damit den Unterstempel.

Die Verbindung der oberen Spindelmuttern 36, 37 mit der oberen Kraftübertragungsbrücke 38 erfolgt in dem gezeigten Beispiel über insgesamt vier Ausgleichselemente, von denen in Fig. 1 bei den Bezugszeichen 56, 58 zwei zu sehen sind. Korrespondierende und in ihrer Funktion gleichwirkende Ausgleichselemente sind auf der in Fig. 1 verdeckten Rückseite der Presse jeweils gegenüberliegend zu den Ausgleichselementen 56, 58 angeordnet. Entsprechend sind die unteren Spindelmuttern 50, 51 über insgesamt vier Ausgleichselemente mit der unteren Kraftübertragungsbrücke 52 verbunden, von denen in Fig. 1 wiederum bei den Bezugszeichen 60, 62 zwei zu erkennen sind. Wiederum befinden sich auf der in Fig. 1 nicht zu erkennenden Rückseite der Presse zwei weitere Ausgleichselemente, jeweils gegenüberliegend zu den Ausgleichselementen 60, 62, die hinsichtlich Ausgestaltung und Funktion identisch zu den Ausgleichselementen 60, 62 sind.

Die länglichen Ausgleichselemente 56, 58, 60, 62 sind über jeweils erste Drehlager 64, 66, 68, 70 jeweils drehbar an der oberen Kraftübertragungsbrücke 38 bzw. der unteren Kraftübertragungsbrücke 52 gelagert. Über zweite Drehlager 72, 74, 76, 78 sind die Ausgleichselemente 56, 58, 60, 62 jeweils an den oberen bzw. unteren Spindelmuttern drehbar gelagert. Es ist zu erkennen, dass die Drehlager eines Ausgleichselements in der in Fig. 1 gezeigten Ruhestellung der Presse jeweils in vertikaler Richtung übereinander angeordnet sind. Die länglichen Ausgleichselemente 56, 58, 60, 62 erstrecken sich mit ihrer Längsachse in diesem Ruhezustand ebenfalls in Vertikalrichtung.

Anhand der Figuren 2 und 3 soll die Funktion der Ausgleichselemente beispielhaft für die obere Kraftübertragungsbrücke 38 erläutert werden. Es versteht sich, dass die Funktion der Ausgleichselemente für die untere Kraftübertragungsbrücke 52 insoweit identisch ist. In dem in Fig. 2 gezeigten Ausschnitt aus Fig. 1 ist wie in Fig. 1 der Ruhezustand der Presse gezeigt. Im Zuge eines Pressvorgangs treten enorme Kräfte auf. Diese können zu einem Verbiegen der Kraftübertragungsbrücken 38, 52 führen, wie in Fig. 3 für die Kraftübertragungsbrücke 38 zur Veranschaulichung übertrieben gezeigt. Wie in Fig. 3 zu erkennen, führt dieses Verbiegen der Kraftübertragungsbrücke 38 zu einem Kippen der Ausgleichselemente 56, 58, ermöglicht durch eine Drehung um die Drehlager 64, 72 bzw. 66, 74. Es verringert sich der Abstand zwischen den an der Kraftübertragungsbrücke 38 vorgesehenen Drehlagern 64, 66 zueinander, während der Abstand zwischen den Drehlagern 72, 74 im Wesentlichen konstant bleibt. Wie in den Figuren 2 und 3 außerdem zu erkennen, besteht zwischen der Oberseite der Spindelmuttern 36, 37 und der zugeordneten Unterseite der oberen Kraftübertragungsbrücke 38 ein Freiraum, der ausreichend groß ist, so dass es im Zuge des in Fig. 3 dargestellten Verbiegens nicht zu einer direkten Berührung zwischen den Spindelmuttern 36, 37 und der Kraftübertragungsbrücke 38 kommt. Außerdem ist zu erkennen, dass die Spindeln 34, 35 in Durchgangsbohrungen aufgenommen sind, die wiederum in Lagerabschnitten an gegenüberliegenden Enden der Kraftübertragungsbrücke 38 ausgebildet sind. Der Außendurchmesser der Spindeln 34, 35 ist dabei um einen vorgegebenen Betrag kleiner als der Innendurchmesser der Durchgangsbohrungen der Kraftübertragungsbrücke 38. Es besteht folglich ein ringförmiger Spalt zwischen der Außenseite der Spindeln 34, 35 und der Innenseite der Durchgangsbohrungen der Kraftübertragungsbrücke 38. Dieser ringförmige Spalt ist ebenfalls ausreichend groß, so dass es in dem in Fig. 3 gezeigten Zustand nicht zu einem direkten Kontakt der Spindeln mit der Kraftübertragungsbrücke 38 kommt. Es versteht sich, dass die Ausgestaltung des unteren Teils der in Fig. 1 gezeigten Presse, insbesondere die Verbindung zwischen den Spindeltrieben und der Kraftübertragungsbrücke 52 insoweit identisch ist. Die vorgenannte Ausgestaltung mit den Ausgleichselementen 56, 58, 60, 62 stellt sicher, dass keine relevanten Biegemomente auf die Spindeltriebe, insbesondere die Spindelmutter 36, 37, 50, 51 wirken.

In den Figuren, insbesondere der vergrößerten Darstellung der Figur 4, ist außerdem eine Drehmomentstütze bzw. Verdrehsicherung der erfindungsgemäßen Presse zu erkennen. Sie umfasst eine mit den Spindelmuttern 36, 37, 50, 51 jeweils verschraubte Versteifungsplatte 76, die vorliegend in einer horizontalen Ebene angeordnet ist. Die entsprechenden Schraubverbindungen sind bei dem Bezugszeichen 79 zu erkennen. Die Versteifungsplatte 76 ist in dem gezeigten Beispiel über zwei Abstützelemente 80 mit der Kraftübertragungsbrücke 38 verschraubt. Die entsprechenden Schraubverbindungen sind bei dem Bezugszeichen 82 zu erkennen. Die Drehmomentstütze sichert gegen ein unerwünschtes Verdrehen. Es versteht sich, dass entsprechende Drehmomentstützen bzw. Verdrehsicherungen an sämtlichen Spindelmuttern 36, 37, 50, 51 vorgesehen sind.

## Patentansprüche

1. Presse zur Herstellung eines Presslings aus pulverförmigem Material, umfassend
- einen Pressenrahmen (10) und eine in dem Pressenrahmen (10) angeordnete Presseinheit mit mindestens einem oberen Pressstempel und/oder mindestens einem unteren Pressstempel sowie mindestens einer Aufnahme für durch den oberen und/oder unteren Pressstempel zu verpressendes pulverförmiges Material,
- mindestens zwei obere Antriebseinheiten mit jeweils einem oberen elektrischen Antriebsmotor (30, 31) zum Verfahren des oberen Pressstempels in vertikaler Richtung, wobei die oberen Antriebseinheiten jeweils einen durch den jeweiligen elektrischen Antriebsmotor (30, 31) angetriebenen oberen Spindeltrieb mit einer oberen Spindel (34, 35) und einer oberen Spindelmutter (36, 37) umfassen und/oder mindestens zwei untere Antriebseinheiten mit jeweils einem unteren elektrischen Antriebsmotor (42, 43) zum Verfahren des unteren Pressstempels und/oder der Aufnahme in vertikaler Richtung, wobei die unteren Antriebseinheiten jeweils einen durch den jeweiligen elektrischen Antriebsmotor (42, 43) angetriebenen unteren Spindeltrieb mit einer unteren Spindel (44, 45) und einer unteren Spindelmutter (50, 51) umfassen,
- wobei die oberen Antriebseinheiten über eine sich in horizontaler Richtung erstreckende obere Kraftübertragungsbrücke (38) seitlich versetzt auf den mindestens einen oberen Pressstempel wirken und/oder wobei die unteren Antriebseinheiten über eine sich in horizontaler Richtung erstreckende untere Kraftübertragungsbrücke (52) seitlich versetzt auf den mindestens einen unteren Pressstempel und/oder die Aufnahme wirken,
**dadurch gekennzeichnet,**
- **dass** die oberen Spindelmuttern (36, 37) oder mit den oberen Spindelmuttern (36, 37) jeweils verbundene obere Befestigungselemente jeweils durch mindestens ein oberes Ausgleichselement (56, 58) mit der oberen Kraftübertragungsbrücke (38) verbunden sind, wobei die Ausgleichselemente (56, 58) jeweils drehbar an den oberen Spindelmuttern (36, 37) oder den oberen Befestigungselementen einerseits und an der oberen Kraftübertragungsbrücke (38) andererseits gelagert sind und/oder dass die unteren Spindelmuttern (50, 51) oder mit den unteren Spindelmuttern (50, 51) jeweils verbundene untere Befestigungselemente jeweils durch mindestens ein unteres Ausgleichselement (60, 62) mit der unteren Kraftübertragungsbrücke (52) verbunden sind, wobei die Ausgleichselemente (60, 62) jeweils drehbar an den unteren Spindelmuttern (50, 51) oder den unteren Befestigungselementen einerseits und an der unteren Kraftübertragungsbrücke (52) andererseits gelagert sind.

2. Presse nach Anspruch 1, **dadurch gekennzeichnet, dass** jede der oberen Spindelmuttern (36, 37) bzw. jedes der mit den oberen Spindelmuttern (36, 37) verbundenen oberen Befestigungselemente jeweils durch zwei obere Ausgleichselemente (56, 58) mit der oberen Kraftübertragungsbrücke (38) verbunden ist und/oder dass jede der unteren Spindelmuttern (50, 51) bzw. jedes der mit den unteren Spindelmuttern (50, 51) verbundenen unteren Befestigungselemente jeweils durch zwei untere Ausgleichselemente (60, 62) mit der unteren Kraftübertragungsbrücke (52) verbunden ist.

3. Presse nach Anspruch 2, **dadurch gekennzeichnet, dass** die Ausgleichselemente (56, 58, 60, 62) jeweils auf gegenüberliegenden Seiten der Kraftübertragungsbrücke (38, 52) angeordnet sind.

4. Presse nach einem der vorhergehenden Ansprüche, **dadurch gekennzeichnet, dass** die Lagerstellen für die drehbare Lagerung der Ausgleichselemente (56, 58, 60, 62) im Ruhezustand der Presse jeweils in vertikaler Richtung übereinander angeordnet sind.

5. Presse nach einem der vorhergehenden Ansprüche, **dadurch gekennzeichnet, dass** die drehbare Lagerung der Ausgleichselemente (56, 58, 60, 62) jeweils durch Wälzlager oder Gleitlager erfolgt.

6. Presse nach einem der vorhergehenden Ansprüche, **dadurch gekennzeichnet, dass** die mindestens zwei oberen Antriebseinheiten an gegenüberliegenden Enden der oberen Kraftübertragungsbrücke (38) angreifen und/oder dass die mindestens zwei unteren Antriebseinheiten an gegenüberliegenden Enden der unteren Kraftübertragungsbrücke (52) angreifen.

7. Presse nach einem der vorhergehenden Ansprüche, **dadurch gekennzeichnet, dass** die oberen Spindeln (34, 35) und/oder die oberen Spindelmuttern (36, 37) und/oder die oberen Befestigungselemente die obere Kraftübertragungsbrücke (38) in einem Ruhezustand der Presse und während eines Pressvorgangs nicht berühren und/oder dass die die unteren Spindeln (44, 45) und/oder unteren Spindelmuttern (50, 51) und/oder die unteren Befestigungselemente die untere Kraftübertragungsbrücke (52) in einem Ruhezustand der Presse und während eines Pressvorgangs nicht berühren.

8. Presse nach einem der vorhergehenden Ansprüche, **dadurch gekennzeichnet, dass** zwischen einer Unterseite oder einer Oberseite der oberen Kraftübertragungsbrücke (38) und einer Oberseite bzw. einer Unterseite der oberen Spindelmuttern (36, 37) bzw. der oberen Befestigungselemente ein Freiraum gebildet ist und/oder dass zwischen einer Unterseite oder einer Oberseite der unteren Kraftübertragungsbrücke (52) und einer Oberseite bzw. einer Unterseite der unteren Spindelmuttern (50, 51) bzw. der unteren Befestigungselemente ein Freiraum gebildet ist.

9. Presse nach einem der Ansprüche 1 bis 8, **dadurch gekennzeichnet, dass** die obere Kraftübertragungsbrücke (38) an ihren gegenüberliegenden Enden jeweils eine jeweils eine obere Spindel (34, 45) aufnehmende zylindrische Durchgangsbohrung besitzt, wobei zwischen den Innenseiten der Durchgangsbohrungen der oberen Kraftübertragungsbrücke (38) und den Außenseiten der oberen Spindeln (34, 35) jeweils ein ringförmiger Spalt gebildet ist und/oder dass die untere Kraftübertragungsbrücke (52) an ihren gegenüberliegenden Enden jeweils eine jeweils eine untere Spindel (44, 45) aufnehmende zylindrische Durchgangsbohrung besitzt, wobei zwischen den Innenseiten der Durchgangsbohrungen der unteren Kraftübertragungsbrücke (52) und den Außenseiten der unteren Spindeln (44, 45) jeweils ein ringförmiger Spalt gebildet ist.

10. Presse nach einem der Ansprüche 1 bis 8, **dadurch gekennzeichnet, dass** mit den oberen Spindelmuttern (36, 37) jeweils ein zylindrischer oberer Ansatz verbunden ist, wobei die obere Kraftübertragungsbrücke (38) an ihren gegenüberliegenden Enden jeweils eine jeweils einen oberen Ansatz aufnehmende zylindrische Durchgangsbohrung besitzt, wobei zwischen den Innenseiten der Durchgangsbohrungen der oberen Kraftübertragungsbrücke (38) und den Außenseiten der oberen Ansätze jeweils ein ringförmiger Spalt gebildet ist und/oder dass mit den unteren Spindelmuttern jeweils ein zylindrischer unterer Ansatz verbunden ist, wobei die untere Kraftübertragungsbrücke (52) an ihren gegenüberliegenden Enden jeweils eine jeweils einen unteren Ansatz aufnehmende zylindrische Durchgangsbohrung besitzt, wobei zwischen den Innenseiten der Durchgangsbohrungen der unteren Kraftübertragungsbrücke (52) und den Außenseiten der unteren Ansätze jeweils ein ringförmiger Spalt gebildet ist.

11. Presse nach einem der vorhergehenden Ansprüche, **dadurch gekennzeichnet, dass** der Pressenrahmen (10) eine obere und eine untere Halteplatte (12, 14) aufweist, die durch mehrere vertikale Abstandhalter (16) miteinander verbunden sind.

12. Presse nach Anspruch 11, **dadurch gekennzeichnet, dass** die Antriebsmotoren (30, 31) der oberen Antriebseinheiten an der oberen Halteplatte (12) des Pressenrahmens (10) befestigt sind, und dass die Antriebsmotoren (42, 43) der unteren Antriebseinheiten an der unteren Halteplatte (14) des Pressenrahmens (10) befestigt sind.

13. Presse nach einem der Ansprüche 11 oder 12, **dadurch gekennzeichnet, dass** zwischen der oberen (12) und unteren Halteplatte (14) ein an den vertikalen Abstandhaltern (16) des Pressenrahmens (10) angeordnetes Tragelement (18) vorgesehen ist.

14. Presse nach Anspruch 13, **dadurch gekennzeichnet, dass** die Aufnahme an dem Tragelement (18) angeordnet ist.

## Claims

1. A press for producing a pressed product from powdered material, comprising
- a press frame (10) and a press unit arranged in the press frame (10) with at least one upper press punch and/or at least one lower press punch as well as at least one receptacle for powdered material to be pressed by the upper and/or lower press punch,
- at least two upper drive units, each with one upper electric drive motor (30, 31) for moving the upper press punch in a vertical direction, wherein the upper drive units each comprise one upper spindle drive driven by the respective electric drive motor (30, 31) and having an upper spindle (34, 35) and an upper spindle nut (36, 37), and/or at least two lower drive units, each with a lower electric drive motor (42, 43) for moving the lower press punch and/or the receptacle in a vertical direction, wherein the lower drive units each comprise a lower spindle drive driven by the respective electric drive motor (42, 43) and having a lower spindle (44, 45) and a lower spindle nut (50, 51),
- wherein the upper drive units act laterally offset on the at least one upper press punch by means of an upper force transmission bridge (38) extending in a horizontal direction, and/or wherein the lower drive units act laterally offset on the at least one lower press punch and/or the receptacle by means of a lower force transmission bridge (52) extending in a horizontal direction,
**characterized in that**
- the upper spindle nuts (36, 37) or upper fastening elements each connected to the upper spindle nuts (36, 37) are each connected to the upper force transmission bridge (38) by at least one upper compensation element (56, 58), wherein the compensation elements (56, 58) are each pivotably mounted on the upper spindle nuts (36, 37) or the upper fastening elements on the one hand, and on the upper force transmission bridge (38) on the other hand, and/or the lower spindle nuts (50, 51) or lower fastening elements each connected to the lower spindle nuts (50, 51) are each connected to the lower force transmission bridge (52) by means of at least one lower compensation element (60, 62), wherein the compensation elements (60, 62) are each pivotably mounted on the lower spindle nuts (50, 51) or the lower fastening elements on the one hand, and on the lower force transmission bridge (52) on the other hand.

2. The press according to Claim 1 **characterized in that** each of the upper spindle nuts (36, 37) or respectively each upper fastening element connected to the upper spindle nuts (36, 37) is connected in each case to the upper force transmission bridge (38) by two upper compensation elements (56, 58), and/or each of the lower spindle nuts (50, 51) or respectively each lower fastening element connected to the lower spindle nuts (50, 51) is connected in each case to the lower force transmission bridge (52) by two lower compensation elements (60, 62).

3. The press according to Claim 2, **characterized in that** the compensation elements (56, 58, 60, 62) are each arranged on opposite sides of the force transmission bridge (38, 52).

4. The press according to any one of the preceding claims, **characterized in that** the bearing points for pivotably mounting the compensation elements (56, 58, 60, 62) are each arranged over each other in a vertical direction when the press is in a state of rest.

5. The press according to any one of the preceding claims, **characterized in that** the compensation elements (56, 58, 60, 62) are each pivotably mounted by roller bearings or friction bearings.

6. The press according to any one of the preceding claims, **characterized in that** the at least two upper drive units act on opposite ends of the upper force transmission bridge (38), and/or the at least two lower drive units act on opposite ends of the lower force transmission bridge (52).

7. The press according to any one of the preceding claims, **characterized in that** the upper spindles (34, 35) and/or the upper spindle nuts (36, 37) and/or the upper fastening elements do not touch the upper force transmission bridge (38) when the press is in a state of rest and during a pressing operation, and/or the lower spindles (44, 45), and/or the lower spindle nuts (50, 51) and/or the lower fastening elements do not touch the lower force transmission bridge (52) when the press is in a state of rest and during a pressing operation.

8. The press according to any one of the preceding claims, **characterized in that** a space is formed between a bottom side or a top side of the upper force transmission bridge (38) and a top side or respectively a bottom side of the upper spindle nuts (36, 37) or respectively the upper fastening elements, and/or a space is formed between a bottom side or a top side of the lower force transmission bridge (52) and a top side or respectively a bottom side of the lower spindle nuts (50, 51) or respectively the lower fastening elements.

9. The press according to any one of Claims 1 to 8, **characterized in that** each of the opposite ends of the upper force transmission bridge (38) possesses a cylindrical through-hole, each of which accommodates an upper spindle (34, 45), wherein an annular gap is formed in each case between the insides of the through-holes in the upper force transmission bridge (38) and the outsides of the upper spindles (34, 35), and/or each of the opposite ends of the lower force transmission bridge (52) possesses a cylindrical through-hole, each of which accommodates a lower spindle (44, 45), wherein an annular gap is formed in each case between the insides of the through-holes in the lower force transmission bridge (52) and the outsides of the lower spindles (44, 45).

10. The press according to any one of Claims 1 to 8, **characterized in that** a cylindrical upper projection is connected to each of the upper spindle nuts (36, 37), wherein each of the opposite ends of the upper force transmission bridge (38) possesses a cylindrical through-hole, each of which accommodates an upper projection, wherein an annular gap is formed in each case between the insides of the through-holes in the upper force transmission bridge (38) and the outsides of the upper projections, and/or a cylindrical lower projection is connected to each of the lower spindle nuts, wherein each of the opposite ends of the lower force transmission bridge (52) possesses a cylindrical through-hole, each of which accommodates a lower projection, wherein an annular gap is formed in each case between the insides of the through-holes in the lower force transmission bridge (52) and the outsides of the lower projections.

11. The press according to any one of the preceding claims, **characterized in that** the press frame (10) has an upper and a lower holding plate (12, 14) that are connected to one another by a plurality of vertical spacers (16).

12. The press according to Claim 11, **characterized in that** the drive motors (30, 31) of the upper drive units are fastened to the upper holding plate (12) of the press frame (10), and the drive motors (42, 43) of the lower drive units are fastened to the lower holding plate (14) of the press frame (10).

13. The press according to any one of Claims 11 or 12, **characterized in that** a bearing element (18) arranged on the vertical spacers (16) of the press frame (10) between the upper (12) and lower holding plate (14) is provided.

14. The press according to Claim 13, **characterized in that** the receptacle is arranged on the bearing element (18).

## Revendications

1. Presse pour la fabrication d'une pièce pressée en matériau poudreux, comportant
- un châssis de presse (10) et une unité de presse disposée dans le châssis de presse (10), comprenant au moins un poinçon de pressage supérieur et/ou au moins un poinçon de pressage inférieur, ainsi qu'au moins un logement pour un matériau poudreux à presser par le poinçon de pressage supérieur et/ou inférieur,
- au moins deux unités d'entraînement supérieures comprenant respectivement un moteur d'entraînement électrique supérieur (30, 31) pour le déplacement du poinçon de pressage supérieur dans une direction verticale, les unités d'entraînement supérieures comportant respectivement un mécanisme à broche supérieur entraîné par le moteur d'entraînement électrique supérieur (30, 31) respectif, avec une broche supérieure (34, 35) et un écrou de broche supérieur (36, 37), et/ou au moins deux unités d'entraînement inférieures comprenant respectivement un moteur d'entraînement électrique inférieur (42, 43) pour le déplacement du poinçon de pressage inférieur et/ou du logement dans la direction verticale, les unités d'entraînement inférieures comportant respectivement un mécanisme à broche inférieur entraîné par le moteur d'entraînement électrique (42, 43) respectif, avec une broche inférieure (44, 45) et un écrou de broche inférieur (50, 51),
- dans laquelle les unités d'entraînement supérieures agissent sur l'au moins un poinçon de pressage supérieur de façon décalée latéralement par le biais d'un pont de transmission de force supérieur (38) s'étendant horizontalement et/ou dans laquelle les unités d'entraînement inférieures agissent sur l'au moins un poinçon de pressage inférieur et/ou le logement de façon décalée latéralement par le biais d'un pont de transmission de force inférieur (52) s'étendant horizontalement,
**caractérisée en ce que**
- les écrous de broche supérieurs (36, 37) ou des éléments de fixation supérieurs respectivement reliés aux écrous de broche supérieurs (36, 37) sont reliés au pont de transmission de force supérieur (38) respectivement par au moins un élément de compensation supérieur (56, 58), les éléments de compensation (56, 58) étant montés respectivement de façon rotative sur les écrous de broche supérieurs (36, 37) ou sur les éléments de fixation supérieurs d'une part et sur le pont de transmission de force supérieur (38) d'autre part, et/ou **en ce que** les écrous de broche inférieurs (50, 51) ou des éléments de fixation inférieurs respectivement reliés aux écrous de broche inférieurs (50, 51) sont reliés au pont de transmission de force inférieur (52) respectivement par au moins un élément de compensation inférieur (60, 62), les éléments de compensation (60, 62) étant montés respectivement de façon rotative sur les écrous de broche inférieurs (50, 51) ou sur les éléments de fixation inférieurs d'une part et sur le pont de transmission de force inférieur (52) d'autre part.

2. Presse selon la revendication 1, **caractérisée en ce que** chacun des écrous de broche supérieurs (36, 37) ou chacun des éléments de fixation supérieurs reliés aux écrous de broche supérieurs (36, 37) est relié au pont de transmission de force supérieur (38) respectivement par deux éléments de compensation supérieurs (56, 58), et/ou **en ce que** chacun des écrous de broche inférieurs (50, 51) ou chacun des éléments de fixation inférieurs reliés aux écrous de broche inférieurs (50, 51) est relié au pont de transmission de force inférieur (52) respectivement par deux éléments de compensation inférieurs (60, 62).

3. Presse selon la revendication 2, **caractérisée en ce que** les éléments de compensation (56, 58, 60, 62) sont disposés respectivement sur des côtés opposés du pont de transmission de force (38, 52).

4. Presse selon l'une des revendications précédentes, **caractérisée en ce que** les points d'appui pour l'appui rotatif des éléments de compensation (56, 58, 60, 62) sont disposés respectivement les uns au-dessus des autres dans la direction verticale lorsque la presse est au repos.

5. Presse selon l'une des revendications précédentes, **caractérisée en ce que** l'appui rotatif des éléments de compensation (56, 58, 60, 62) est réalisé respectivement par des paliers à roulement ou des paliers lisses.

6. Presse selon l'une des revendications précédentes, **caractérisée en ce que** les au moins deux unités d'entraînement supérieures viennent en prise avec des extrémités opposées du pont de transmission de force supérieur (38) et/ou **en ce que** les au moins deux unités d'entraînement inférieures viennent en prise avec des extrémités opposées du pont de transmission de force inférieur (52).

7. Presse selon l'une des revendications précédentes, **caractérisée en ce que** les broches supérieures (34, 35) et/ou les écrous de broche supérieur (36, 37) et/ou les éléments de fixation supérieurs ne touchent pas le pont de transmission de force supérieur (38) lorsque la presse est au repos ni pendant une opération de pressage, et/ou **en ce que** les broches inférieures (44, 45) et/ou les écrous de broche inférieurs (50, 51) et/ou les éléments de fixation inférieurs ne touchent pas le pont de transmission de force inférieur (52) lorsque la presse est au repos ni pendant une opération de pressage.

8. Presse selon l'une des revendications précédentes, **caractérisée en ce qu'**un espace libre est formé entre un côté inférieur ou un côté supérieur du pont de transmission de force supérieur (38) et un côté supérieur ou un côté inférieur des écrous de broche supérieurs (36, 37) ou des éléments de fixation supérieurs, et/ou **en ce qu'**un espace libre est formé entre un côté inférieur ou un côté supérieur du pont de transmission de force inférieur (52) et un côté supérieur ou un côté inférieur des écrous de broche inférieurs (50, 51) ou des éléments de fixation inférieurs.

9. Presse selon l'une des revendications 1 à 8, **caractérisée en ce que** le pont de transmission de force supérieur (38) possède un perçage traversant cylindrique accueillant respectivement une broche supérieure (34, 45) à ses extrémités opposées, une fente annulaire étant formée respectivement entre les côtés intérieurs des perçages traversants du pont de transmission de force supérieur (38) et les côtés extérieurs des broches supérieures (34, 35) et/ou **en ce que** le pont de transmission de force inférieur (52) possède un perçage traversant cylindrique accueillant respectivement une broche inférieure (44, 45) à ses extrémités opposées, une fente annulaire étant formée respectivement entre les côtés intérieurs des perçages traversants du pont de transmission de force inférieur (52) et les côtés extérieurs des broches inférieures (44, 45).

10. Presse selon l'une des revendications 1 à 8, **caractérisée en ce qu'**un embout supérieur cylindrique est respectivement relié aux écrous de broche supérieurs (36, 37), dans laquelle le pont de transmission de force supérieur (38) possède respectivement un perçage traversant cylindrique accueillant respectivement un embout supérieur à ses extrémités opposées, une fente annulaire étant formée respectivement entre les côtés intérieurs des perçages traversants du pont de transmission de force supérieur (38) et les côtés extérieurs des embouts supérieurs, et/ou **en ce qu'**un embout inférieur cylindrique est relié respectivement aux écrous de broche inférieurs, le pont de transmission de force inférieur (52) possédant respectivement un perçage traversant cylindrique accueillant un embout inférieur à ses extrémités opposées, une fente annulaire étant formée respectivement entre les côtés intérieurs des perçages traversants du pont de transmission de force inférieur (52) et les côtés extérieurs des embouts inférieurs.

11. Presse selon l'une des revendications précédentes, **caractérisée en ce que** le châssis de presse (10) présente une plaque de maintien supérieure et une plaque de maintien inférieure (12, 14), lesquelles sont reliées entre elles par plusieurs espaceurs verticaux (16).

12. Presse selon la revendication 11, **caractérisée en ce que** les moteurs d'entraînement (30, 31) des unités d'entraînement supérieures sont fixés à la plaque de maintien supérieure (12) du châssis de presse (10), et **en ce que** les moteurs d'entraînement (42, 43) des unités d'entraînement inférieures sont fixées à la plaque de maintien inférieure (14) du châssis de presse (10).

13. Presse selon l'une des revendications 11 ou 12, **caractérisée en ce qu'**un élément de support (18) disposé sur les espaceurs verticaux (16) du châssis de presse (10) est prévu entre la plaque de maintien supérieure (12) et la plaque de maintien inférieure (14).

14. Presse selon la revendication 13, **caractérisée en ce que** le logement est disposé sur l'élément de support (18).
